# EUROPÄISCHE PATENTSCHRIFT

(11) **EP 0 449 774 B1**
(45) Veröffentlichungstag und Bekanntmachung des Hinweises auf die Patenterteilung: **03.11.1993**
(21) Anmeldenummer: 91810181.7
(22) Anmeldetag: 20.03.1991
(51) Int. Cl.: B05B 7/00

(54) **Spender zum Verschäumen eines flüssigen Füllguts**
Dispenser for foaming a liquid product
Distributeur pour faire mousser un produit liquide

(30) Priorität: 24.03.1990 DE 4009574
(43) Veröffentlichungstag der Anmeldung: 02.10.1991
(73) Patentinhaber: Callahan, George Edgar, D-40479 Düsseldorf (DE); Koch, Harald, D-40239 Düsseldorf (DE)
(72) Erfinder: Callahan, George Edgar, D-40479 Düsseldorf (DE); Koch, Harald, D-40239 Düsseldorf (DE)
(74) Vertreter: Wenger, René

(56) Entgegenhaltungen:
- US-A- 3 709 437
- US-A- 4 836 422

## Beschreibung

Die Erfindung betrifft einen Spender zum Verschäumen eines flüssigen Füllguts nach dem Oberbegriff von Anspruch 1 (vgl. die US-A-4836 422). Spender, bei denen ein Luft-Füllgut-Gemisch mittels zusätzlichem Siebvorsatz verschäumt wird, sind vielfach bekannt. So zeigt z.B. die DE-C-29 25 528 eine Vorrichtung mit einer Handpumpe.

Problematischer wird das Verschäumen bei zusammenpressbaren Behältern, bei denen die Behälterwände rasch wieder expandieren müssen. Insbesondere bei der Verwendung feinmaschiger Siebe kann das Problem auftreten, dass die nach der Betätigung des Spenders erforderliche Wiederausdehnung des zusammenpressbaren Behälters zu langsam erfolgt. Das liegt daran, dass das Sieb der einströmenden Luft einen grossen Widerstand entgegensetzt, insbesondere dann, wenn es mit einem zähflüssigen Füllgut benetzt ist oder infolge längerer Benutzung teilweise verstopft ist. Weil aber gewisse Verwendungen der Spender feinmaschige Siebe erfordern, muss hierzu der Behälter steifer ausgebildet werden, damit er sich zuverlässig wieder ausdehnt. Dies hat jedoch wiederum den Nachteil, dass das Zusammendrücken des Behälters erschwert wird.

Um das Problem einer möglichst raschen Wiederausdehnung des Behälters zu lösen, wurde bereits vorgeschlagen, das Sieb als Strömungsventil zu verwenden. Zu diesem Zweck ist das Sieb derart lose im Austrittskanal gehalten, dass es beim Zusammenpressen des Behälters gegen eine Schulter des Austrittskanals gepresst wird und letzteren vollständig abdeckt, während das Sieb unter der Saugwirkung derart gehalten ist, dass ein Teil der zurückströmenden Luft unter Umgehung des Siebes direkt in die Mischkammer gelangt. Derartige Schaumspender sind beispielsweise in der US-A-3,709,437 und in der US-A-4,836,422 beschrieben.

Es ist die Aufgabe der Erfindung, einen Spender der eingangs genannten Art zu schaffen, der eine optimale Verschäumung des Füllguts gewährleistet, bei dem mit einfachsten Mitteln und auf zuverlässige Weise eine rasche Rückfüllung des Behälters mit Luft gewährleistet ist.

Diese Aufgabe wird erfindungsgemäss mit einem Spender gelöst, der die Merkmale im Anspruch 1 aufweist. Auf diese Weise kann die zurückströmende Luft ohne grossen Widerstand in das Behälterinnere strömen und der Behälter ist sofort für einen neuen Sprühvorgang bereit.

Der Rückfüllvorgang mit Luft kann noch weiter dadurch beschleunigt werden, dass der Austrittskanal über einen Belüftungskanal mit dem Behälterinneren verbunden ist und dass das Sieb einen Verschlusskörper aufweist, der bei abgedecktem Austrittskanal den Belüftungskanal verschliesst und bei teilweise freigelegtem Austrittskanal den Belüftungskanal freigibt. Das Sieb hat dabei ebenfalls eine Art Ventilfunktion, wobei die Ventilbetätigung durch den Unterdruck bzw. den Ueberdruck im Austrittskanal erfolgt.

Eine gemeinsame Mischkammer vor der Gemischdüse gewährleistet eine optimale Verwirbelung des Füllguts mit der ausgestossenen Luft, unabhängig davon, über welchen der beiden Kanäle das Füllgut in die Mischkammer eingeführt wird. Es können ohne weiteres beide Kanäle gleichgerichtet tangential in die Mischkammer münden. Es ist aber auch möglich, dass einer der beiden Kanäle gleichachsig mit der Gemischdüse in die Mischkammer mündet.

Da bei Betätigung des Spenders in Ueberkopflage der Füllgutstrom und die Schwerkraft gleichgerichtet sind, kommt es zu einem erhöhten Füllgutausstoss, bei gleichzeitig verringerter Luftmenge. Eine sehr mangelhafte oder unvollständige Zerstäubung bzw. ein sehr nasser Schaum, der zum schnellen Abfliessen neigt, ist die Folge. Auch wenn der Spender nicht betätigt wird, kann in der Ueberkopflage je nach seiner Viskosität das flüssige Füllgut auslaufen. Die veränderten Bedingungen in der Ueberkopflage können besonders vorteilhaft dadurch ausgeglichen werden, dass der zweite Kanal mit einem Ventil versehen ist, das bei Ueberkopflage des Behälters den zweiten Kanal ganz oder teilweise verschliesst. Dieses Ventil könnte auch völlig unabhängig davon angeordnet sein, ob die beiden Kanäle in eine gemeinsame Mischkammer münden. Bei einem nur teilweisen Verschluss des zweiten Kanals durch das Ventil wirkt dieses als Drosselventil, so dass das Verhältnis von ausgestossener Luft zu Füllgut beibehalten werden kann.

In bestimmten Fällen kann es aber auch wünschenswert sein, dass das Ventil in der Ueberkopflage den zweiten Kanal vollständig verschliesst, so dass auch bei einem Zusammenpressen des Behälters kein Füllgut ausgestossen werden kann.

Das Ventil kann besonders vorteilhaft einen Ventilkörper aufweisen, der in einer käfigartigen Halterung frei beweglich gehalten ist und der sich bei Ueberkopflage an einen Ventilsitz anlegt. Die käfigartige Halterung lässt sich leicht in den Sprühkopf integrieren und als Ventilkörper kann beispielsweise eine Kugel verwendet werden.

Bei Bedarf können im Austrittskanal auch mehrere Siebe hintereinander angeordnet sein. Es wäre aber auch denkbar, dass mehrere Kanäle Luft bzw. Füllgut führen. Die beschriebenen Massnahmen verbessern die Eigenschaften eines zusammenpressbaren Schaumspenders insgesamt.

Weitere Einzelmerkmale und Vorteile ergeben sich aus der nachfolgenden Beschreibung und aus den Zeichnungen. Es zeigen:
- Figur 1: einen Querschnitt durch einen erfindungsgemässen Spender,
- Figur 2: eine Draufsicht aus Pfeilrichtung A auf den Sprühkopf gemäss Fig. 1,
- Figur 3: einen Schnitt durch die Ebene B - B gemäss Fig. 1
- Figur 4: einen Querschnitt durch einen Spender in Normallage,
- Figur 5: einen Querschnitt durch einen Spender in Ueberkopflage,
- Figur 6: einen Schnitt durch eine alternative Ausführungsform eines Spenders,
- Figur 7: einen Schnitt durch die Ebene C - C gemäss Fig. 6,
- Figur 8: einen Querschnitt durch ein weiteres Ausführungsbeispiel eines Spenders mit beweglich eingespanntem Schäumsieb, und
- Figur 9: ein alternatives Ausführungsbeispiel eines Schäumsiebs mit Abdeckplatte.

In den Figuren 1 - 3 ist eine Ausführungsform eines erfindungsgemässen Spenders dargestellt. Mit einem zusammenpressbaren Behälter 1, z.B. aus Kunststoffmaterial, ist eine Kappe 2 fest verbunden. Diese Kappe enthält einen Sprüheinsatz 4, in dem eine im Querschnitt etwa kreisförmige Mischkammer 8 und eine konische Gemischdüse 7 angeordnet ist. Zu dieser Mischkammer führt ein erster Kanal 15 und ein zweiter Kanal 9 aus dem Behälterinnern. In einem Stutzen 16 der Kappe 2 ist ein Steigrohr 3 befestigt, das wie aus Fig. 4 ersichtlich ist, in der aufrechten Behälterlage in das Füllgut 31 eingetaucht ist. Der Stutzen 16 bildet das behälterseitige Ende des ersten Kanals 15. Dieser Kanal mündet tangential in die Mischkammer 8, wie aus Fig. 3 ersichtlich ist.

Der zweite Kanal 9 führt behälterseitig zu einem Ventil, das durch eine käfigartige Halterung 14, eine Kugel 13 und einen Ventilsitz 10 gebildet wird. Die Halterung 14 ist auf den Stutzen 16 aufgesteckt und weist seitliche Stege 12 auf, zwischen denen die Ventilkugel 13 aus Metall, Kunststoff oder Keramik gehalten ist. Die Stege 12 sind in ihrer Höhe derart begrenzt, dass zwischen ihnen und der Kappe 2 die Oeffnungen 11 verbleiben. Zwischen den Stegen 12 und einer in die Behältermündung ragenden Dichtmanschette 17 verlaufen die Kanäle 18, die über die Oeffnungen 11 das Behälterinnere, bzw. den Luftraum 33 über dem Füllgut mit dem zweiten Kanal 9 verbinden.

Der zweite Kanal 9 mündet gleichachsig mit der Gemischdüse 7 in die Mischkammer 8. Der kegelförmige Ventilsitz 10 ist je nach Anwendungsfall so ausgebildet, dass er bei aufliegender Ventilkugel 13 den Kanal 9 vollständig verschliesst. Der Ventilsitz kann aber auch mit einer Anzahl feiner radialer Rillen versehen sein, so dass das Ventil lediglich als Drosselventil wirkt und die Durchflussmenge bei aufliegender Kugel reduziert wird.

Die Gemischdüse 7 mündet in einen Austrittskanal 19, der bei Verwendung einer aufschäumbaren Flüssigkeit mit einem beweglichen Sieb 6 versehen ist, das im Abstand zur Gemischdüse angeordnet ist. Beim dargestellten Ausführungsbeispiel ist der Austrittskanal 19 mit einem Klappdeckel 5 verschliessbar, der am Sprüheinsatz 4 scharnierartig befestigt ist. Der Klappdeckel 5 verhindert insbesondere ein Eintrocknen und Verkleben des Siebes 6.

Beim Zusammendrücken des Behälters 1 strömt infolge des erhöhten Innendrucks das Füllgut 31 über das Steigrohr 3 und den ersten Kanal 15 in die Mischkammer 8. Gleichzeitig gelangt Luft aus dem Luftraum 33 über die Kanäle 18, die Oeffnungen 11 und den zweiten Kanal 9 in die Mischkammer 8. Der erste Kanal 15 führt tangential in die Mischkammer, wodurch die einströmende Flüssigkeit in Rotation versetzt wird und sich so mit der über den zweiten Kanal 9 zentral zugeführten Luftströmung vermischt. Dieses Luft-Flüssigkeit-Gemisch wird durch die konische Gemischdüse 7 zum Behälteräusseren hin beschleunigt und als Sprühnebel abgegeben. Bei eingesetztem Sieb 6 erfolgt eine Aufschäumung dieses Gemisches.

In der in Figur 4 dargestellten normalen Behälterlage ist das Ventil nicht wirksam. Die Luft kann ungehindert in die Mischkammer 8 strömen, ohne dass die Kugel 13 innerhalb der Halterung 14 ihre Lage verändert und die Luftströmung beeinflusst. Das Verhältnis von Luft zu Flüssigkeit wird allein durch die jeweils kleinsten Querschnitte der Kanäle 9 und 15 bestimmt. Wird der Behälter jedoch - wie in Fig. 5 dargestellt - in die Ueberkopflage gebracht, so ragt das Steigrohr 3 in den Luftraum 33, so dass in dieser Lage sich die Medien in den Kanälen tauschen. Die Luft gelangt jetzt über das Steigrohr 3 und den ersten Kanal 15 tangential in die Mischkammer 8. Das Füllgut wird über die Kanäle 18, die Oeffnungen 11 und den zweiten Kanal 9 in die Mischkammer geführt, wo es mit der nun in Rotation versetzten Luftströmung vermischt wird. Da die Strömung des Füllguts und die darauf einwirkende Schwerkraft in die gleiche Richtung weisen, kommt es in der Ueberkopflage ohne zusätzliche Massnahmen beim Auftreten eines Behälterinnendrucks zu einem stark erhöhten Flüssigkeitsausstoss. Gegebenenfalls könnte die Flüssigkeit auch auslaufen, ohne dass der Behälter überhaupt betätigt wird. Diese unerwünschten Nebeneffekte werden jedoch durch das Ventil zuverlässig beseitigt. Beim Kippen des Behälters bewegt sich die Kugel 13 infolge der Schwerkraft gegen den kegelförmigen Ventilsitz 10, wo sie den zweiten Kanal wie bereits erwähnt, entweder vollständig oder nur teilweise verschliesst. Beim Zurückkippen des Behälters in die aufrechte Lage fällt die Kugel in ihre Ausgangsstellung zurück und gibt den Kanal 9 wieder vollständig frei. In den Figuren 6 und 7 ist eine zweite Ausführungsform des erfindungsgemässen Spenders dargestellt. In dieser Ausführung münden sowohl der erste Kanal 15, als auch der zweite Kanal 9′ in gleicher Richtung tangential in die Mischkammer 8. Da beide Medien innerhalb der Mischkammer 8 mit gleichem Drehsinn in Rotation versetzt werden, wird die Verwirbelung verstärkt. Das Ventil besteht auch hier aus einer mit den Stegen 12 und den schlitzförmigen Oeffnungen 11 versehenen Halterung 14, die in der Form eines zylindrischen Käfigs ausgebildet ist, in welchem die Kugel freibeweglich festgehalten ist. Die Sperrung oder Reduzierung des Flüssigkeitsstroms in Ueberkopflage wird mit entsprechender Lageänderung der Kugel 13 erreicht, die an der entweder polierten oder mit Unebenheiten versehenen Ventilfläche 10 anliegt und den Kanal 9' ganz oder teilweise verschliesst.

Für die Anwendung als Schaumspender ist die wahlweise Verwendung des zentralen Einlasses gemäss den Figuren 1 bis 3 bzw. tangentialen Einlasses gemäss Figur 6 vorteilhaft. Für die Schaumerzeugung bewirkt dies, dass in ersten Fall der Schaum mit höherer Geschwindigkeit und grösserer Reichweite, im zweiten Fall hingegen mit geringerer Reichweite und nahezu spiralenförmig applizierbar ist.

In Figur 8 ist eine dritte Ausführungsform des erfindungsgemässen Spenders bei aufrechter Behälterlage und im geöffneten Zustand dargestellt. Diese Form ist aufgrund des verdrehbaren Tüllenaufsatzes 20 besonders einfach zu verschliessen. Obwohl eine Ausführung mit zwei tangentialen Einlässen analog zu Fig. 6 dargestellt ist, könnte ebensogut ein zentraler Einlass analog zu Fig. 2 verwendet werden. Die vorher beschriebene Ventilvorrichtung ist hier der Einfachheit halber nicht dargestellt.

Mit einem Behälter 1 ist eine Kappe 2 fest verbunden, wobei die Kappe einen um die Kappenachse verschwenkbaren Tüllenaufsatz 20 trägt, dessen Innenwand im geschlossenen Zustand vor dem Dichteinsatz 21 liegt und so den Spender verschliesst. Die Kappe 2 enthält den Sprüheinsatz 4 und den Dichteinsatz 21 zwischen denen das Sieb 6 nur einseitig befestigt ist. Beim Zusammendrücken des Behälters trifft das über die Gemischdüse 7 austretende Luft-Flüssigkeit-Gemisch auf das Sieb 6 und presst dieses gegen die Stirnfläche 22 des Dichteinsatzes 21, so dass es den Querschnitt des Austrittskanals 19 vollständig ausfüllt. Somit muss das Gemisch das Sieb passieren, um durch den Austrittskanal den Spender zu verlassen. Nach der Betätigung des Spenders wird infolge des Wiederausdehnens des Behälters 1 Luft durch den Austrittskanal 19 eingesaugt. Da das Sieb flexibel ausgebildet ist, wird die unbefestigte Unterseite durch diesen Luftstrom in Richtung Behälterinneres bewegt und gelangt etwa in eine Position 6'. Zwischen dem Sieb in der Position 6' und dem Sprüheinsatz 4 öffnet sich ein Luftspalt 23, durch den ein Teil der einströmenden Luft ungehindert und ohne das Sieb passieren zu müssen in den Behälter gelangen kann. Insbesondere bei der Verwendung feinmaschiger Siebe wird das Wiederausdehnen des Behälters hierdurch deutlich beschleunigt. So können von vornherein weichere Behälter verwendet werden, was die Betätigung des Spenders wesentlich erleichtert.

In der Ausführungsform gemäss Fig. 8 ist das beispielsweise aus Kunststoffgewebe bestehende Sieb 6 deshalb beweglich, weil es zwischen dem Sprüheinsatz 4 und dem Dichteinsatz 21 nur an seinem oberen Rand gehalten wird. Das flexible Gewebe verformt sich im einfliessenden Luftstrom so, dass es in der Position 6' seitlich und unten umströmt wird. Offensichtlich kann auch ein starres Sieb, beispielsweise aus Metallgewebe, dadurch beweglich gelagert werden, dass es einseitig an einen dünnen Kunststofflappen - ein sogenanntes Filmscharnier - angespritzt oder mittels Ultraschall angeschweisst wird.

Ein derart starres Sieb mit Filmscharnier 25 ist beispielsweise in Fig. 9 dargestellt. Die zurückströmende Luft gelangt hier jedoch über einen Belüftungskanal 28 noch schneller in das Behälterinnere. Dieser Belüftungskanal verbindet den Luftraum 33 im Behälter unmittelbar mit dem Austrittskanal 19. Das Sieb 6 trägt an seinem freibeweglichen unteren Rand eine Abdeckung 29, die beim Ausströmen des Luft-Füllgut-Gemisches den Belüftungskanal 28 verschliesst. Die geöffnete Position mit freigelegtem Belüftungskanal 28 ist mit unterbrochenen Linien dargestellt.

## Patentansprüche

1. Spender zum Verschäumen eines flüssigen Füllguts, bestehend aus einem zusammenpressbaren Behälter (1) und einem Sprühkopf (32) mit einer Mischkammer (8), die über wenigstens zwei Kanäle mit dem Behälterinnern verbunden ist, wobei ein erster Kanal (15) an ein in das Füllgut eintauchbares Steigrohr (3) angeschlossen ist und ein zweiter Kanal (9) mit dem Luftraum (33) über dem Füllgut verbunden ist, und wobei in einem der Mischkammer nachgeordneten Austrittskanal (19) ein Sieb (6) derart beweglich angeordnet ist, dass es beim Zusammenpressen des Behälters (1) unter der Druckwirkung des ausströmenden Füllguts (31) den Austrittskanal (19) vollständig abdeckt und beim Loslassen des Behälters unter der Saugwirkung der zurückströmenden Luft den Austrittskanal teilweise freigibt, dadurch gekennzeichnet, dass die Mischkammer (8) in eine Gemischdüse (7) mündet, dass das Sieb im Abstand zur Gemischdüse im Austrittskanal angeordnet ist und dass es derart einseitig eingespannt und schwenkbar gehalten ist, dass ein frei beweglicher Siebabschnitt unter der Druck- bzw. Saugwirkung den Austrittskanal (19) abdeckt bzw. freigibt.

2. Spender nach Anspruch 1, dadurch gekennzeichnet, dass das Sieb aus einem flexiblen Material besteht und einseitig eingespannt ist.

3. Spender nach Anspruch 1, dadurch gekennzeichnet, dass das Sieb als starres Sieb ausgestaltet ist und einseiseitig mittels eines Filmscharniers beweglich gelagert ist.

4. Spender nach einem der Ansprüche 1 bis 3, dadurch gekennzeichnet, dass der Austrittskanal (19) über einen Belüftungskanal (28) mit dem Behälterinneren verbunden ist und dass das Sieb (6) einen Verschlusskörper (29) aufweist, der bei abgedecktem Austrittskanal (19) den Belüftungskanal (28) verschliesst und bei teilweise freigelegtem Austrittskanal den Belüftungskanal freigibt.

5. Spender nach Anspruch 4, dadurch gekennzeichnet, dass der Verschlusskörper eine am frei beweglichen Siebabschnitt angeordnete Abdeckplatte (29) ist, mit der der Belüftungskanal (28) verschliessbar ist.

6. Spender nach einem der Ansprüche 1 bis 5, dadurch gekennzeichnet, dass die Mischkammer (8) einen etwa kreisförmigem Querschnitt aufweist und dass wenigstens einer der beiden Kanäle (9, 15) tangential in die Mischkammer mündet.

7. Spender nach Anspruch 6, dadurch gekennzeichnet, dass beide Kanäle gleichgerichtet tangential in die Mischkammer münden.

8. Spender nach Anspruch 6, dadurch gekennzeichnet, dass einer der beiden Kanäle gleichachsig mit der Gemischdüse (7) in die Mischkammer mündet.

9. Spender nach einem der Ansprüche 6 bis 8, dadurch gekennzeichnet, dass der zweite Kanal (9) mit einem Ventil versehen ist, das bei Ueberkopflage des Behälters (1) den zweiten Kanal (9) ganz oder teilweise verschliesst.

10. Spender nach Anspruch 9, dadurch gekennzeichnet, dass das Ventil einen Ventilkörper (13) aufweist, der in einer käfigartigen Halterung (14) frei beweglich gelagert ist und der sich bei Ueberkopflage des Behälters (1) an einen Ventilsitz (10) anlegt.

11. Spender nach einem der Ansprüche 1 bis 10, dadurch gekennzeichnet, dass der Sprühkopf einen Sprüheinsatz (4) aufweist, an dem die Gemischdüse (7) angeordnet ist und dass der Sprüheinsatz durch einen Dichteinsatz (21) fixiert ist, wobei das Sieb zwischen dem Sprüheinsatz und dem Dichteinsatz eingespannt ist.

12. Spender nach Anspruch 11, dadurch gekennzeichnet, dass der Dichteinsatz (21) einen sich konisch verjüngenden Austrittskanal (19) bildet.

13. Spender nach einem der Ansprüche 1 bis 12, dadurch gekennzeichnet, dass der Sprühkopf einen um die Behälterachse drehbaren Tüllenaufsatz (20) aufweist, dessen Innenwand den Austrittskanal in einer Schliessstellung verschliesst und dessen Tülle in einer Öffnungsstellung mit dem Austrittskanal korrespondiert.

## Claims

1. Dispenser for foaming of a liquid filled material comprising a squeezable container (1) and a spray head (32) with a mixing chamber (8), said mixing chamber being connected with the inside of the container via at least two channels, a first channel (15) being connected to a rising tube (3) which is able to be immersed into the filled material and a second channel (9) being connected with the air space (33) above the filled material, and a sieve (6) being arranged to be able to move in an outlet channel (19) arranged downstream of the mixing chamber in such a way that when the container (1) is squeezed, said sieve completely covers the outlet channel (19) under the pressure effect of the outward flowing filled material (31), and when the container is released, said sieve partially exposes the outlet channel under the suction effect of the return flow of air, characterized in that the mixing chamber (8) opens out into a mixing nozzle (7), that the sieve is arranged in the outlet channel at a distance from the mixing nozzle and that said sieve is mounted at one side and held to be able to pivot in such a way that a freely moveable section of the sieve covers, respectively exposes the outlet channel (19) under the effect of pressure, respectively suction.

2. Dispenser according to claim 1, characterized in that the sieve comprises a flexible material and is mounted at one side.

3. Dispenser according to claim 1, characterized in that the sieve is formed as a rigid sieve and is mounted by means of a film hinge at one side to be able to move.

4. Dispenser according to one of the claims 1 to 3, characterized in that the outlet channel (19) is connected with the inside of the container via a ventilation channel (28) and that the sieve (6) possesses a closure body (29) which closes the ventilation channel (28) when the outlet channel (19) is covered and uncovers the ventilation channel when the outlet channel is partially exposed.

5. Dispenser according to claim 4, characterized in that the closure body is a covering plate (29), with which the ventilation channel (28) is able to be closed, arranged on the freely moveable sieve section.

6. Dispenser according to one of the claims 1 to 5, characterized in that the mixing chamber (8) possesses an approximately circular cross section and that at least one of the two channels (9, 15) opens out tangentially into the mixing chamber.

7. Dispenser according to claim 6, characterized in that both the channels open out tangentially parallel into the mixing chamber.

8. Dispenser according to claim 6, characterized in that one of the two channels opens out into the mixing chamber on the same axis as the mixing nozzle (7).

9. Dispenser according to one of the claims 6 to 8, characterized in that the second channel (9) is provided with a valve which totally or partially closes off the second channel (9) when the container (1) is in the inverted position.

10. Dispenser according to claim 9, characterized in that the valve possesses a valve body (13) which is mounted to be able to freely move in a cage type holder (14) and which locates itself in a valve seating (10) when the container (1) is inverted.

11. Dispenser according to one of the claims 1 to 10, characterized in that the spray head possesses a spray insert (4) on which the mixing nozzle (7) is arranged and that the spray insert is fixed by means of a seal insert (21), the sieve being mounted between the spray insert and the seal insert.

12. Dispenser according to claim 11, characterized in that the seal insert (21) forms a conically tapering outlet channel (19).

13. Dispenser according to one of the claims 1 to 12, characterized in that the spray head possesses a spout cap (10) which is able to be rotated about the axis of the container, the inner wall of which closes the outlet channel when in a closed position and the spout of which corresponds with the outlet channel when in an open position.

## Revendications

1. Distributeur pour la transformation en mousse d'un produit de remplissage liquide, constitué d'un récipient (1) apte à être comprimé et une tête de pulvérisation (32) comportant une chambre de mélange (8) reliée à l'intérieur du récipient par l'intermédiaire d'au moins deux canaux dont un premier canal (15) est raccordé à un tube ascendant (3) apte à être plongé dans le produit de remplissage et dont un deuxième canal (9) est relié à l'espace d'air (33) au-dessus du produit de remplissage, étant précisé que dans un canal de sortie (19) monté en aval de la chambre de mélange, un tamis (6) est prévu mobile de telle sorte que lors de la compression du récipient (1), sous l'effet de la pression du produit de remplissage (31) s'écoulant à l'extérieur, il recouvre complètement le canal de sortie (19) et, lors du relâchement du récipient, sous l'effet de l'aspiration de l'air refluant, il libère partiellement le canal de sortie, caractérisé en ce que la chambre de mélange (8) débouche dans une buse de mélange (7), en ce que le tamis est disposé dans le canal de sortie, à distance par rapport à la buse de mélange (7), et en ce qu'il est maintenu encastré et pivotant d'un côté de telle sorte qu'une section de tamis mobile librement recouvre ou libère le canal de sortie (19) sous l'effet de la pression ou de l'aspiration.

2. Distributeur selon la revendication 1, caractérisé en ce que le tamis consiste en un matériau flexible et est encastré d'un coté.

3. Distributeur selon la revendication 1, caractérisé en ce que le tamis est conçu sous la forme d'un tamis rigide et est monté mobile d'un côté au moyen d'une charnière formée d'un film.

4. Distributeur selon l'une des revendications 1 à 3, caractérisé en ce que le canal de sortie (19) est relié à l'intérieur du récipient par l'intermédiaire d'un canal d'aération (28), et en ce que le tamis (6) présente un corps d'obturation (29) qui, lorsque le canal de sortie (19) est recouvert, obture le canal d'aération (28) et, lorsque le canal de sortie est partiellement dégagé, libère le canal d'aération (28).

5. Distributeur selon la revendication 4, caractérisé en ce que le corps d'obturation est une plaque de recouvrement (29) disposée au niveau de la section de tamis mobile librement et avec laquelle le canal d'aération (28) est obturable.

6. Distributeur selon l'une des revendications 1 à 5, caractérisé en ce que la chambre de mélange (8) présente une section transversale de forme à peu près circulaire et en ce qu'au moins l'un des deux canaux (9, 15) débouche tangentiellement dans la chambre de mélange.

7. Distributeur selon la revendication 6, caractérisé en ce que les deux canaux débouchent tangentiellement dans la chambre de mélange en étant dirigés dans le même sens.

8. Distributeur selon la revendication 6, caractérisé en ce que l'un des deux canaux débouche dans la chambre de mélange, coaxialement avec la buse de mélange (7).

9. Distributeur selon l'une des revendications 6 à 8, caractérisé en ce que le deuxième canal (9) est pourvu d'une soupape qui, lorsque le récipient (1) est placé tête en bas, obture en totalité ou partiellement le deuxième canal (9).

10. Distributeur selon la revendication 9, caractérisé en ce que la soupape présente un corps de soupape (13) qui est disposé mobile librement dans un dispositif de maintien (14) en forme de cage et qui, lorsque le récipient (1) est placé tête en bas, repose contre un siège de soupape (10).

11. Distributeur selon l'une des revendications 1 à 10, caractérisé en ce que la tête de pulvérisation présente un élément de pulvérisation rapporté (4) sur lequel la buse de mélange (7) est disposée, et en ce que l'élément de pulvérisation rapporté est fixé par un élément d'étanchéité rapporté (21), étant précisé que le tamis est encastré entre l'élément de pulvérisation rapporté et l'élément d'étanchéité rapporté.

12. Distributeur selon la revendication 11, caractérisé en ce que l'élément d'étanchéité rapporté (21) forme un canal de sortie (19) se rétrécissant coniquement.

13. Distributeur selon l'une des revendications 1 à 12, caractérisé en ce que la tête de pulvérisation présente un capot à douille (20) pouvant tourner autour de l'axe du récipient, dont la paroi intérieure obture le canal de sortie dans une position d'obturation et dont la douille correspond avec le canal de sortie dans une position d'ouverture.
